# EUROPÄISCHE PATENTSCHRIFT

(11) **EP 1 702 764 B1**
(45) Veröffentlichungstag und Bekanntmachung des Hinweises auf die Patenterteilung: **27.05.2015**
(21) Anmeldenummer: 06005397.2
(22) Anmeldetag: 16.03.2006
(51) Int. Cl.: B42C 7/00

(54) **Verfahren und Vorrichtung zum Herstellen von Buchdecken mit abgerundeten Ecken**
Method and device for manufacturing book covers with rounded edges
Méthode et dispositif pour la fabrication de couvertures de livres aux coins arrondis

(30) Priorität: 17.03.2005 DE 102005012266; 29.07.2005 DE 102005035618
(43) Veröffentlichungstag der Anmeldung: 20.09.2006
(73) Patentinhaber: Kolbus GmbH & Co. KG, 32369 Rahden (DE)
(72) Erfinder: Geldmeier, Günter, 32351 Stemwede-Oppenwehe (DE); Tautz, Frank, 32369 Rahden (DE); Lintelmann, Gerhard, 32369 Rahden (DE)

(56) Entgegenhaltungen:
- DE-A1- 4 129 241
- GB-A- 269 639
- US-A- 3 128 484
- US-A1- 2005 180 843

## Beschreibung

Die vorliegende Erfindung betrifft ein Verfahren und eine Vorrichtung zum Herstellen von Buchdecken mit abgerundeten Ecken gemäß dem Oberbegriff des Anspruchs 1 bzw. des Anspruchs 7.

Buchdecken mit runden Ecken weisen keine scharfkantigen Ecken auf und bieten zudem eine erhöhte Gebrauchsbeständigkeit. Sie werden z.B. eingesetzt für Fotoalben, Taschenkalender, Schreibmappen und Kinderbücher. Die Deckelpappen solcher Buchdecken weisen abgerundete Ecken auf, über die das an den Ecken sternförmig ausgestanzte Deckenbezugsmaterial gezogen und angedrückt wird. Die konkrete Sternform, die für eine saubere Ausführung der Einschläge an den Ecken verantwortlich ist, hängt vom Radius der späteren Rundung, dem Bezugsmaterial und der Deckeldicke ab. Es dürfen weder größere Materialanhäufungen auftreten noch sichtbare Zwischenräume.

Aus der DE 41 29 241 A1 ist ein Verfahren und eine Vorrichtung bekannt, mit denen die Bezüge in den Eckbereichen um die Kanten der Deckelpappe umgefaltet und angeklebt werden können. Die im Bereich der abgerundeten Ecken zungenförmig ausgestanzten Überstände des Bezuges werden zunächst aufgerichtet und gegen die Stirnseiten der Seitenkanten gedrückt, umgefaltet und abschließend gegen die Innenseite der Deckelpappe gedrückt. Das Rundeckeneinschlagwerkzeug weist hierzu eine Anlegefläche auf, die der Kontur der abgerundeten Ecke angepasst ist, wobei oberhalb der Anlegefläche eine gerade verlaufende Kante vorgesehen ist, die bei der Aufwärtsbewegung des Werkzeugs die überstehenden Laschen ausgerichtet aufrichtet. Die Bewegungsrichtung beim Umfalten verläuft geradlinig von den Seitenkanten weg in Richtung zur Mitte der Buchdecke, in einem Winkel, der 45° zur Längsseite und zur Breitseite der Buchdecke liegt. In der DE 41 29 241 A1 erfolgt das Einschlagen der Ecken in einem separatem Arbeitsschritt nach dem Seiteneinschlag und dem Kopf-/Fußeinschlag.

In der Buchdeckenmaschine BDM 20 R der Firma Hörauf ist eine derartige Rundecken-Einschlag-Vorrichtung in einer zusätzlichen Bearbeitungsstation vor der Seiteneinschlagstation und der Kopf-/Fußeinschlagstation realisiert, wobei den drei Einschlagstationen noch eine Kalibrierstation zum Nachformen der abgerundeten Ecken nachgeordnet ist. Der konstruktive Aufwand für die beiden zusätzlichen Stationen sowie für das erweiterte Transportsystem zum taktweisen Weitertransport in die nacheinander angeordneten Bearbeitungsstationen ist nicht unerheblich. Außerdem vergrößert sich die erforderliche Stellfläche für die Maschine.

Der vorliegenden Erfindung liegt die Aufgabe zugrunde, ein Verfahren und eine Vorrichtung zum Herstellen von Buchdecken mit abgerundeten Ecken gemäß dem Oberbegriff des Anspruchs 1 bzw. des Anspruchs 7 dahingehend zu verbessern, dass qualitativ hochwertige Rundecken kostengünstig herstellbar sind. Das Verfahren soll durch Nachrüstung der Vorrichtung in bestehende Buchdeckenmaschinen anwendbar sein. Die Vorrichtung soll bei einfacher Konstruktion ein zuverlässiges und einwandfreies Einschlagen der Rundecken ermöglichen.

Diese Aufgabe wird erfindungsgemäß bei dem Verfahren durch die Merkmale des kennzeichnenden Teils des Anspruchs 1 und bei der Vorrichtung durch den kennzeichnenden Teil des Anspruchs 7 gelöst. Die Erfindungsidee liegt darin, dass das Andrücken des umgelegten Eckenrandes mit dem Andrücken des Seitenrandes einer benachbarten Seitenkante erfolgt, sodass im Gegensatz zu bekannten Verfahren und Vorrichtungen kein zusätzlicher Andrückhub des Rundeckenwerkzeugs erforderlich ist. Der Pressdruck beim Andrücken des Seitenrandes ist zudem wesentlich höher als bei einem Rundeckenwerkzeug, das nämlich aufgrund seiner filigranen Gestaltung nur geringe Presskräfte zulässt. Die Herstellung qualitativ hochwertiger Rundecken wird ermöglicht. Die Arbeitsschritte zum Aufrichten, Umlegen und Andrücken werden in einer der beiden Einschlagstationen für die Seitenränder durchgeführt, wobei das Aufrichten des Eckenrandes wie auch des Seitenrandes bereits beim Hineintransport der montierten Buchdecke in die Station erfolgt. Das Umlegen des Eckenrandes erfolgt unmittelbar vor dem Umlegen und Andrücken des betreffenden Seitenrandes. Eine separate Rundeckeneinschlagstation mit einer Vielzahl von Steuerbewegungen und einem Transportsystem zum Zu- und Abführen der Buchdecken ist nicht mehr erforderlich. Die Vorrichtung ist konstruktiv einfach und ermöglicht die kostengünstige Herstellung der Rundecken. Das Rundeckenwerkzeug kann in eine vorhandene Einschlagstation bestehender Buchdeckenmaschinen, die bisher nicht für die Herstellung von Buchdecken mit abgerundeten Ecken vorgesehen waren, nachgerüstet werden, sodass das Verfahren auch in diesen Maschinen anwendbar ist.

In einer ersten Ausführungsform des Verfahrens erfolgt die deckeleinwärts gerichtete Umlegebewegung für den aufgerichteten Eckenrand parallel zur betreffenden Seitenkante. Anschließend wird das Rundeckenwerkzeug von dieser Seitenkante weg zur Deckelmitte bewegt. Zum Umlegen der Laschen genügen bereits wenige Millimeter des parallel zur Seitenkante durchgeführten Umlegehubes, sodass die notwendigen Arbeitsschritte in zeitlich rascher Folge durchführbar sind, denn die Wegbewegung des Rundeckenwerkzeuges von der Seitenkante kann zeitgleich mit der Einwärtsbewegung des Einschlagwerkzeuges erfolgen. Die rasche Abfolge ermöglicht hohe Taktleistungen.

In einer zweiten Ausführungsform des Verfahrens wird der Eckenrand von einem im Wesentlichen diagonal zu den benachbarten Seitenkanten deckeleinwärts bewegten Werkzeug umgelegt. Das Werkzeug bewegt sich dabei mit einer Bewegungskomponente von der Seitenkante weg, die dadurch unmittelbar folgend umgelegt wird. Das Umlegen des Eckenrandes und der Seitenkante erfolgt quasi gleichzeitig, wodurch hohe Taktleistungen ermöglicht werden.

Es ist vorteilhaft, wenn bei einem mehrfach ausgestanzten Eckenrand die einzelnen Laschen kontrolliert nacheinander aufgerichtet und ausgerichtet werden, damit sich die einzelnen Laschen nicht gegenseitig behindem, was beim anschließenden Umlegen zu Materialanhäufungen oder sichtbaren Zwischenräumen führen würde. Vorzugsweise wird die mittlere Lasche zuerst aufgerichtet. Eine vorteilhafte Verfahrensfolge ergibt sich, wenn nach dem gemeinsamen Andrücken des Eckenrandes und des einen benachbarten Seitenrandes der andere benachbarte Seitenrand in einer nachgeordneten Station umgelegt und angedrückt wird. Die umgelegten Laschen des Eckenrandes liegen dann unter den umgelegten Seitenrändern. In bevorzugter Ausgestaltung des Verfahrens wird der Eckenrand unmittelbar vor dem Umlegen des Seitenrandes der Kopf-/Fußseite umgelegt und zusammen mit diesem mit dem Deckel verpresst.

Bei der Vorrichtung zur Durchführung des Verfahrens ist das wenigstens eine Rundeckenwerkzeug in der ersten Station zum Umlegen und Andrücken der Seitenränder von ersten parallel zueinander liegenden Seitenkanten angeordnet. Das Rundeckenwerkzeug ist zum Umlegen des aufgerichteten Eckenrandes unmittelbar vor der Umlege- und Andrückbewegung der Einschlagmittel deckeleinwärts bewegbar und aus dem Wirkbereich der Einschlagmittel wegbewegbar, zum Andrücken des umgelegten Eckenrandes mit der Andrückbewegung der Einschlagmittel.

In vorteilhafter Ausgestaltung der Vorrichtung weist die Aufrichtkante des Rundeckenwerkzeugs höhenversetzte Abschnitte auf, die jeweils einer ausgestanzten Lasche zugeordnet sind, wodurch beim vertikalen Hineintransport der montierten Buchdecke in die erste Station die einzelnen Laschen eines mehrfach ausgestanzten Eckenrands kontrolliert nacheinander aufgerichtet und ausgerichtet werden. Vorzugsweise steht ein mittlerer Abschnitt der Aufrichtkante gegenüber den benachbarten Abschnitten vor, sodass der mittlere Abschnitt zuerst aufgerichtet wird.

In vorteilhafter Ausgestaltung sind in der ersten Station für alle vier Buchdeckenecken Rundeckenwerkzeuge vorgesehen, wobei je zwei den Einschlagmitteln einer der beiden, in der Station einzuschlagenen Seitenkanten zugeordnet sind. So sind an allen vier Ecken gleichzeitig Rundecken herstellbar.

Vorzugsweise ist das Rundeckenwerkzeug an einem Ausleger der Einschlagmittel aufgenommen. Ein solcher Ausleger ist beispielsweise in bekannten Buchdeckenmaschinen für den Eckenknicker vorhanden, der bei der Herstellung von Buchdecken mit spitzen Ecken zum Einsatz kommt. Der Eckenknicker wird also ersetzt durch das Rundeckenwerkzeug, wodurch sich die Maschine schnell von einer Produktionsart auf die andere umstellen lässt. Dieser Ausleger ist hinsichtlich der Buchdeckengröße verstellbar. Die Verstelleinrichtung ist somit auch für das Rundeckenwerkzeug nutzbar.

In weiterer vorteilhafter Ausgestaltung ist die Anlegefläche am unteren Ende von einer Umlegekante begrenzt, welche nach dem Hineintransport der Buchdecke oberhalb des Deckels liegt, wobei das Rundeckenwerkzeug parallel zur Hauptfläche der Buchdecke deckeleinwärts bewegbar ist.

In weiterer Ausgestaltung der Vorrichtung ist eine erste Ausführungsform gebildet durch eine deckeleinwärts gerichtete Umlegebewegung des Rundeckenwerkzeugs, die parallel zu der Seitenkante erfolgt, deren Seitenrand unmittelbar nachfolgend umgelegt und angedrückt wird, wobei das Rundeckenwerkzeug anschließend aus dem Wirkbereich der Einschlagmittel wegbewegbar ist. Vorzugsweise vollführt das Rundeckenwerkzeug dabei nur einen geringen Umlegehub von ein bis fünf Millimetern. In vorteilhafter Ausgestaltung dieser ersten Ausführungsform ist das Rundeckenwerkzeug von den Einschlagmitteln angetrieben wegbewegbar. Mit der Einwärtsbewegung der Einschlagleiste wird das Rundeckenwerkzeug synchron zur Deckelmitte hin bewegt und liegt somit immer außerhalb des Wirkbereichs der Einschlagmittel. Zusätzliche Antriebsmittel für die Wegbewegung sind nicht erforderlich. Da die Einschlagleiste dem Rundeckenwerkzeug unmittelbar folgt, werden die umgelegten Laschen ständig niedergehalten und können so nicht aufsperren. In weiterer vorteilhafter Ausgestaltung weist das Rundeckenwerkzeug ein Andrückelement auf, das nach Abschluss der parallelen, deckeleinwärts gerichteten Umlegebewegung zumindest an einem Teil der Rundecke anliegt und diesen verpresst.

Eine zweite Ausführungsform der Vorrichtung ist gebildet durch das schwenkbar am Ausleger der Einschlagmittel aufgenommene Rundeckenwerkzeug, welches mit der Umlegebewegung der Einschlagmittel im Wesentlichen diagonal zu den benachbarten Seitenkanten der betreffenden Ecke deckeleinwärts schwenkbar ist.

In vorteilhafter Ausgestaltung der Vorrichtung umfassen die Einschlagmittel eine Einschlagleiste, welche zunächst in einer parallel zur Deckelhauptfläche gerichteten Bewegung den Seitenrand umlegt und anschließend in einer Senkrechtbewegung diesen Seitenrand und den umgelegten Eckenrand auf den Deckel fest andrückt und verpresst. Im Gegensatz zu anderen Einschlagmitteln, wie Einschlagbürste, ermöglicht die Einschlagleiste hohe Presskräfte, sodass im Eckenbereich die Laschen und Seitenränder nahezu ebenbündig verpressbar sind.

Beispielhafte Ausführungsformen der Erfindung werden anhand der beigefügten Zeichnungen detailliert beschrieben. Es zeigen:
- **Fig. 1**: eine perspektivische Ansicht einer Kopfeinschlagvorrichtung für eine (Kopf-) Seitenkante einer montierten Buchdecke mit zwei Rundeckenwerkzeugen für die beiden abgerundeten Ecken der betreffenden Seitenkante in einer ersten Ausführungsform;
- **Fig. 2**: eine Schnittansicht der Kopfeinschlagvorrichtung gemäß Schnittverlauf II-II in Fig. 1, in der sich die montierte Buchdecke oberhalb der Kopfeinschlagvorrichtung befindet.
- **Fig. 3**: eine perspektivische Ansicht einer Kopfeinschlagvorrichtung mit zwei Rundeckenwerkzeugen in einer zweiten Ausführungsform.

In der Fig. 1 ist eine Kopfeinschlagvorrichtung 1 dargestellt, der erfindungsgemäß zwei Rundeckeneinschlagvorrichtungen 2 a, b zugeordnet sind. Die Kopfeinschlagvorrichtung 1 bildet mit einer nicht näher dargestellten, gegengleichen Fußeinschlagvorrichtung eine Kopf-/Fußeinschlagstation für eine Buchdeckenmaschine, in der Buchdecken 6 hergestellt werden, die aus je zwei Deckeln 7 a, b aus Karton, einem dazwischen liegenden Pappenschrenz 7 c sowie einem auf die Pappenteile 7 a, b, c geklebten Bezugsmaterial 8 bestehen.

In einer der Kopf-/Fußeinschlagstation vorgeordneten Fügestation werden die Pappenteile 7 a, b, c auf das ganzflächig beleimte, in Übergröße bereitgestellte und in den Eckenbereichen sternförmig ausgestanzte Bezugsmaterial 8 aufgebracht. In der Kopf-/Fußeinschlagstation werden die an der Kopf- und Fußkante der Buchdecke 6 überstehenden Seitenränder 11 a, b eingeschlagen und in der darauffolgenden Seiteneinschlagstation die Seitenränder 12 der quer zu den Kopf-/Fußseiten liegenden Seitenkanten. Abschließend werden die Buchdecken von Presswalzen einer Andrückstation angerieben und in einer Ausfuhrvorrichtung in Stapeln aus der Buchdeckenmaschine transportiert.

Das Einschlagen umfasst das Aufrichten der überstehenden Seitenränder 11 a, b, 12, das Umlegen auf die Innenseite der Deckel 7 a, b sowie das Andrücken und damit Verpressen mit den Deckeln 7 a, b. Beim Kopf-/Fußeinschlag erfolgt das Aufrichten der Seitenränder 11 a, b beim Hineintransport der montierten Buchdecke 6 in die Kopf-/Fußeinschlagstation. Die von Saugern 25 gegen Auslegerstützen 26 gehaltene Buchdecke 6 wird dabei in einem vertikalen Hub mit der Kopf- bzw. Fußkante an einer Aufrichtkante 22 a einer Hubplatte 22 entlang bewegt und mit den Auslegerstützten 26 auf einen Tisch 21 niedergedrückt. Das Umlegen erfolgt dann mit einem Einschläger 24, der von einer Schiebeplatte 23 aufgenommen in einem geringen Abstand zu den Deckeln 7 a, b deckeleinwärts bewegt wird. Mit dem Absenken der Hubplatte 22, in der die Schiebeplatte 23 horizontal verschieblich geführt ist, drückt anschließend der Einschläger 24 auf den umgelegten Seitenrand 11 a.

Durch die erfindungsgemäße Integration von insgesamt vier Rundeckeneinschlagvorrichtungen 2 a, b in der Kopf-/Fußeinschlagstation können die Eckenränder 10 von abgerundeten Ecken 9 der Buchdecke 6 gleichzeitig mit den Seitenrändern 11 a; b der Kopf-/Fußkanten eingeschlagen werden, sodass eine zusätzliche separate Station hierfür in Fortfall kommt.

Die Rundeckeneinschlagvorrichtung 2 a, b umfasst ein Rundeckenwerkzeug 3, das von einem Schlitten 14 aufgenommen in einer Linearführung 15 parallel zur Kopfkante geführt ist. Die Linearführung 15 ist auf einem Träger 16 befestigt, der außerdem einen Klotz 18 trägt, in dem ein klein bauender, das Rundeckenwerkzeug 3 über eine Mitnahme 20 antreibender Pneumatikzylinder 19 aufgenommen ist. Der pneumatisch einfach ansteuerbare Pneumatikzylinder 19 weist eine Rückstellfeder auf, mit der das Rundeckenwerkzeug 3 in seiner Ausgangsposition gehalten wird, welche derart bestimmt ist, dass beim Hineintransport der montierten Buchdecke 6 in die Kopf-/Fußeinschlagstation die abgerundete Ecke 9 entlang einer konkav geformten Anlegefläche 4 transportiert wird.

Die Anlegefläche 4 ist am oberen, der hineintransportierten Buchdecke 6 entgegengerichteten Ende von einer Aufrichtkante begrenzt, die drei zueinander höhenversetzte Aufrichtkanten 5 a, b, c aufweist. Die mittlere Aufrichtkante 5 a steht dabei gegenüber den beiden benachbarten Aufrichtkanten 5 b, c vor und ist einer mittleren Lasche 10 a des sternförmig ausgestanzten Eckenrandes 10 zugeordnet. Beim Hineintransport der Buchdecke 6 wird so die mittlere Lasche 10 a vor den beiden benachbarten Laschen aufgerichtet. Die kontrolliert aufgerichteten Laschen werden in weiterer Transportbewegung der Buchdecke 6 von der Anlegefläche 4 an die abgerundete Ecke 9 des Deckels 7 a bzw. b angedrückt.

Sobald die Buchdecke 6, von den Auslegerstützen 26 niedergedrückt, auf dem Tisch 21 aufliegt, wird das Rundeckenwerkzeug 3 vom Pneumatikzylinder 19 um einen geringen Hub von ein bis fünf Millimeter parallel zur Kopfkante der Buchdecke 6 deckeleinwärts bewegt. Eine Umlegekante 4 a, die die Anlegefläche am unteren Ende begrenzt, streicht dabei im geringen Abstand über den Deckel 7 a bzw. b und legt die aufgerichteten Laschen um. Ein an der Hinterseite des Rundeckenwerkzeugs 3 angebrachtes Andrückblech 13 legt sich dabei an einen Teilabschnitt der Rundecke an und verpresst diesen.

Unmittelbar auf die Umlegebewegung des Rundeckenwerkzeugs 3 folgend wird die Schiebeplatte 23 mit dem Einschläger 24 deckeleinwärts bewegt. Durch eine Mitnahme wird das Rundeckenwerkzeug 3 ebenfalls von der Kopfkante weg deckeleinwärts bewegt. Hierzu ist die Rundeckeneinschlagvorrichtung 2 a bzw. b auf einem Ausleger 17 befestigt, der mit einem Klotz 27 in einer Linearführung 29 horizontal und quer zur Kopfkante geführt ist, wobei der Klotz 27 wiederum eine Gleitführung 27 a aufweist, in der ein von der Schiebeplatte 23 ausgehender Winkel 28 geführt ist. Die beiden Rundeckeneinschlagvorrichtungen 2 a, b befinden sich dadurch immer im gleichen Abstand zum Einschläger 24.

Mit der Umlegebewegung des Einschlägers 24 wird der Seitenrand 11 a umgelegt, wobei der Seitenrand die zuvor umgelegten Eckenränder 10 teilweise mit abdeckt. Umgelegte Eckenränder 10 und der Seitenrand 11 a werden abschließend mit der vertikal erfolgenden Andrückbewegung des Einschlägers 24 nahezu ebenbündig mit den Deckeln 7 a, b verpresst.

In den beiden Figuren 1 und 2 sind an den bewegten Bauteilen der Kopfeinschlagvorrichtung 1 Richtungspfeile mit Bezugszeichen a bis d eingezeichnet, aus der die Reihenfolge der einzelnen Funktionsschritte für die erste Ausführungsform ersichtlich wird:
a vertikale Zuführtransport der Buchdecke 6 in die Kopfeinschlagvorrichtung 1 und damit Aufrichten der Eckenränder 10 und des Seitenrandes 11 a;
b horizontale, parallel zur Kopfkante deckeleinwärts gerichtete Umlegebewegung des Rundeckenwerkzeugs 3 zum Umlegen des Eckenrandes 10;
c horizontale, quer zur Umlegebewegung des Rundeckenwerkzeugs 3 deckeleinwärts gerichtete Umlegebewegung des Einschlägers 24, wobei das Rundeckenwerkzeug 3 durch Mitnahme von der Kopfkante synchron wegbewegt wird;
d vertikale Andrückbewegung des Einschlägers 24 zum Andrücken des eingeschlagenen Seitenrandes 11 a der Kopfkante gemeinsam mit den Eckenrändern 10 der zugehörigen abgerundeten Ecken der Kopfkante.

Bei dem Ausleger 17 handelt es sich um einen in bekannten Buchdeckenmaschinen vorhandenen Ausleger, an dem zur Herstellung von Buchdecken mit spitzen Ecken der Eckenknicker aufgenommen ist. Durch einfachen Austausch der Werkzeuge lässt sich die Buchdeckenmaschine schnell von einer Produktionsart auf die andere umstellen. Vorteilhaft ist nicht nur, dass die Bewegung dieses Auslegers für beide Produktionsarten nutzbar ist, auch die Verstellung der Ausleger hinsichtlich der Buchdeckengröße ist identisch nutzbar, sodass zur Integration der Rundeckeneinschlagvorrichtung 2 a, b keine größeren Konstruktionsaufwände erforderlich sind, außer einem Pneumatikanschluss für die Pneumatikzylinder 19 und einem entsprechenden Steuercode in der Ablaufsteuerung.

Eine zweite Ausführungsform der Erfindung ist in Fig. 3 als Rundeckeneinschlagvorrichtungen 35 a, b dargestellt. Das Rundeckenwerkzeug 3 ist hierbei an einem Schwenkarm 30 aufgenommen, der oberhalb der Hubplatte 22 über ein Drehgelenk 32 an einem Halter 33 aufgenommen ist und zwischen Führungsplatten 31 geführt ist. Durch eine am Schwenkarm 30 angreifende Zugfeder 34 wird das Rundeckenwerkzeuges 3 in seiner Ausgangsposition gehalten. Die Zuführung der Buchdecke 6 mit dem Aufrichten des Eckenrandes 10 an den Aufrichtkanten 5 a, b, c erfolgt wie bei der ersten Ausführungsform.

Die zweite Ausführungsform unterscheidet sich jedoch in der Form der Umlegebewegung des Rundeckenwerkzeugs 3 und seiner Betätigung. Eine direkte Betätigung des Rundeckenwerkzeugs 3 ist nämlich nicht vorgesehen. Das Rundeckenwerkzeug 3 schwenkt mit der Umlegebewegung des Einschlägers 24 deckeleinwärts, indem der Einschläger 24 das Rundeckenwerkzeug 3 entgegen der Federkraft vor sich herschiebt. Dabei vollführt das Rundeckenwerkzeug 3 eine im Wesentlichen zu den beiden benachbarten Seitenrändern 11 a und 12 diagonale, deckeleinwärts gerichtete Umlegebewegung.

Das Umlegen des Seitenrandes 11 a erfolgt dabei fast gleichzeitig mit dem Umlegen des Eckenrandes 10. In der Fig. 3 ist deshalb der Funktionsschritt des Umlegens des Eckenrandes 10 durch das Rundeckenwerkzeug 3 mit einem gestrichelten Richtungspfeil gekennzeichnet, wobei noch die Bezeichnung b ← c angegeben wurde. Die nacheinander ausgeführten Funktionsschritte der zweiten Ausführungsform sind wie folgt:
a vertikaler Zuführtransport der Buchdecke 6 in die Kopfeinschlagvorrichtung 1 und damit Aufrichten der Eckenränder 10 und des Seitenrandes 11 a;
c horizontale, deckeleinwärts gerichtete Umlegebewegung des Einschlägers 24, wobei die beiden Rundeckenwerkzeuge 3 durch synchrone Mitnahme in einer horizontalen, diagonal zu den Seitenrändern 11 a und 12 deckeleinwärts verlaufenden Umlegebewegung (b) von der Kopfkante weggeschwenkt werden, zum Umlegen der Eckenränder 10 unmittelbar vor dem Umlegen des Seitenrandes 11 a;
d vertikale Andrückbewegung des Einschlägers 24 zum Andrücken des eingeschlagenen Seitenrandes 11 a der Kopfkante gemeinsam mit den Eckenrändern 10 der zugehörigen abgerundeten Ecken der Kopfkante.

Die Integration der Rundeckeneinschlagvorrichtung 35 a, b gemäß der zweiten Ausführungsform erfordert keine außerordentlichen Konstruktionsaufwände. Zur Aufnahme der Halter 33 ist lediglich eine ortsfeste Schiene 36 in der Kopfeinschlagvorrichtung 1 vorzusehen. Die Rundeckeneinschlagvorrichtung 35 a, b benötigt keine zusätzlichen Antriebsmittel, sodass auch keine Änderungen in der Ablaufsteuerung der Buchdeckenmaschine erforderlich werden.

Die Anwendung des erfindungsgemäßen Verfahrens ist nicht beschränkt auf die Herstellung von vierteiligen Buchdecken. Mit der Vorrichtung sind ebenso Spielbretter als zwei bzw. dreiteilige Deckelkonstruktionen wie auch komplexe, sechs- oder mehrteilige Buchdecken mit abgerundeten Ecken herstellbar. Dabei ist das Verfahren und die Vorrichtung nicht beschränkt auf das Einschlagen von sternförmig ausgestanzten Eckenrändern 10. Ebenso sind auch Einzellaschen verarbeitbar. Neben spitz auslaufenden Laschen können auch zungenförmig und/oder hinterschnitten ausgebildete Laschen eingeschlagen werden.

### Bezugszeichenliste

- **1**: Kopfeinschlagvorrichtung
- **2 a, b**: Rundeckeneinschlagvorrichtung
- **3**: Rundeckenwerkzeug
- **4**: konkave Anlegefläche
- **4 a**: Umlegekante
- **5 a**: vorstehende Aufrichtkante
- **5 b, c**: Aufrichtkante
- **6**: Buchbdecke
- **7 a, b**: Deckel
- **7 c**: Pappenschrenz
- **8**: Bezugsmaterial
- **9**: abgerundete Ecke
- **10**: Eckenrand
- **10 a**: Lasche
- **11 a**: (Kopf-) Seitenrand
- **11 b**: (Fuß-) Seitenrand
- **12**: Seitenrand
- **13**: Andrückblech
- **14**: Schlitten
- **15**: Linearführung
- **16**: Träger
- **17**: Ausleger
- **18**: Klotz
- **19**: Pneumatikzylinder
- **20**: Mitnahme
- **21**: Tisch
- **22**: Hubplatte
- **22 a**: Aufrichtkante
- **23**: Schiebeplatte
- **24**: Einschläger
- **25**: Sauger
- **26**: Auslegerstütze
- **27**: Klotz
- **27 a**: Gleitführung
- **28**: Winkel
- **29**: Linearführung
- **30**: Schwenkarm
- **31**: Führungsplatte
- **32**: Drehgelenk
- **33**: Halter
- **34**: Zugfeder
- **35 a, b**: Rundeckeneinschlagvorrichtung
- **36**: Schiene

## Patentansprüche

1. Verfahren zum Herstellen von Buchdecken (6) mit abgerundeten Ecken (9),
• bei dem ein Bezugsmaterial (8) auf zumindest einen, insbesondere aus Karton bestehenden Deckel (7 a, b, c) geklebt wird,
• wobei der zumindest eine Deckel (7 a, b, c) auf das beleimte, in Übergröße bereitgestellte und in den Eckenbereichen stern- oder zungenförmig ausgestanzte Bezugsmaterial (8) aufgebracht wird und
• anschließend die an den Seitenkanten und an den abgerundeten Ecken des Deckels (7 a, b, c) überstehenden Ränder (10, 11 a, b, 12) des Bezugsmaterials (8) auf die Gegenseite des Deckels (7 a, b, c) umgelegt und angedrückt werden,
**dadurch gekennzeichnet,**
• **dass** in ein und derselben Station (1) der im Bereich einer abgerundeten Ecke (9) überstehende Eckenrand (10) zunächst aufgerichtet und von einem sich von der Ecke (9) deckeleinwärts bewegenden Werkzeug (3) umgelegt wird und anschließend mit dem Umlegen und Andrücken des Seitenrandes (11 a) einer benachbarten Seitenkante durch Einschlagmittel (21, 22, 24) gegen den Deckel (7 a, b, c) gedrückt wird.

2. Verfahren nach Anspruch 1, **dadurch gekennzeichnet, dass** sich das Werkzeug (3) zum Umlegen des überstehenden Eckenrandes (10) im Wesentlichen parallel zur betreffenden Seitenkante deckeleinwärts bewegt und beim Umlegen und Andrücken des Seitenrandes (11 a) von dieser Seitenkante zur Deckelmitte wegbewegt wird.

3. Verfahren nach Anspruch 1, **dadurch gekennzeichnet, dass** der Eckenrand (10) von einem im Wesentlichen diagonal zu den benachbarten Seitenkanten deckeleinwärts bewegten Werkzeug umgelegt wird, wobei das Umlegen des Seitenrandes (11 a) unmittelbar folgt und quasi gleichzeitig durchgeführt wird.

4. Verfahren nach einem der Ansprüche 1 bis 3, **dadurch gekennzeichnet, dass** einzelne Laschen eines mehrfach ausgestanzten Eckenrands (10) nacheinander aufgerichtet werden.

5. Verfahren nach Anspruch 4, **dadurch gekennzeichnet, dass** wenigstens eine mittlere Lasche (10 a) vor den benachbarten Laschen aufgerichtet wird.

6. Verfahren nach einem der Ansprüche 1 bis 5, **dadurch gekennzeichnet, dass** nach dem gemeinsamen Andrücken des Eckenrandes (10) und des einen benachbarten Seitenrandes (11 a) der andere benachbarte Seitenrand (12) in einer nachgeordneten Station umgelegt und angedrückt wird.

7. Verfahren nach einem der Ansprüche 1 bis 6, **dadurch gekennzeichnet, dass** der Eckenrand (10) vor dem Umlegen des Seitenrandes (11 a, b) der Kopf-/Fußseite umgelegt und zusammen mit diesem mit dem Deckel (7 a, b, c) verpresst wird.

8. Vorrichtung zur Durchführung des Verfahrens nach einem der Ansprüche 1 bis 7,
• mit Einschlagmitteln (21, 22, 24) zum Umlegen und Andrücken der Seitenränder (11 a, b) von ersten parallel zueinander liegenden Seitenkanten in einer ersten Station (1),
• mit Einschlagmitteln zum Umlegen und Andrücken der Seitenränder (12) von zweiten, quer zu den ersten und parallel zueinander liegenden Seitenkanten in einer zweiten Station, und
• mit wenigstens einem Rundeckenwerkzeug (3) zum Aufrichten und Umlegen des Eckenrandes (10) einer abgerundeten Ecke (9),
• mit einer der Rundecke (9) angepassten konkav geformten Anlegefläche (4) und
• mit einer Aufrichtkante (5 a, b, c) zum Hochfalten des Eckenrandes (10) einer senkrecht zu seiner Hauptfläche, mit der abgerundeten Deckelecke entlang der Anlegefläche (4) in das Rundeckenwerkzeug (3) transportierten Buchdecke (6),
**dadurch gekennzeichnet,**
• **dass** das wenigstens eine Rundeckenwerkzeug (3) in der ersten Station (1) angeordnet ist,
• **dass** das Rundeckenwerkzeug (3) zum Umlegen des aufgerichteten Eckenrandes (10) unmittelbar vor der Umlege- und Andrückbewegung der Einschlagmittel (24) deckeleinwärts bewegbar und aus dem Wirkbereich der Einschlagmittel wegbewegbar ist, zum Andrücken des umgelegten Eckenrandes (10) mit der Andrückbewegung der Einschlagmittel (24).

9. Vorrichtung nach Anspruch 8, **dadurch gekennzeichnet, dass** die Aufrichtkante höhenversetzte Abschnitte (5 a, b, c) aufweist, die jeweils einer Lasche des Eckenrandes (10) zugeordnet sind.

10. Vorrichtung nach Anspruch 9, **dadurch gekennzeichnet, dass** ein mittlerer Abschnitt (5 a) der Aufrichtkante gegenüber den benachbarten Abschnitten (5 b, c) vorsteht.

11. Vorrichtung nach einem der Ansprüche 8 bis 10, **dadurch gekennzeichnet, dass** in der ersten Station (1) für alle vier Ecken Rundeckenwerkzeuge (3) vorgesehen sind, wobei je zwei den Einschlagmitteln (21, 22, 24) einer der beiden, in der Station (1) einzuschlagenen Seitenkanten zugeordnet sind.

12. Vorrichtung nach einem der Ansprüche 8 bis 11, **dadurch gekennzeichnet, dass** das Rundeckenwerkzeug (3) an einem Ausleger (17) der Einschlagmittel (21, 22, 24) angeordnet ist.

13. Vorrichtung nach einem der Ansprüche 8 bis 12, **dadurch gekennzeichnet, dass** die Anlegefläche (4) am unteren Ende von einer Umlegekante (4 a) begrenzt ist, welche nach dem Hineintransport der Buchdecke (6) oberhalb des Deckels (7 a, b, c) liegt, und dass das Rundeckenwerkzeug (3) parallel zur Hauptfläche der Buchdecke (6) deckeleinwärts bewegbar ist.

14. Vorrichtung nach Anspruch 13, **dadurch gekennzeichnet, dass** das Rundeckenwerkzeug (3) von Antriebsmitteln (19) parallel zu der Seitenkante deckeleinwärts bewegbar ist, deren Seitenrand (11 a) unmittelbar nachfolgend in der ersten Station (1) umgelegt und angedrückt wird, und dass das Rundeckenwerkzeug (3) anschließend aus dem Wirkbereich der Einschlagmittel (24) wegbewegbar ist.

15. Vorrichtung nach Anspruch 14, **dadurch gekennzeichnet, dass** das Rundeckenwerkzeug (3) mit einem geringen Umlegehub (b) von ein bis fünf Millimetern deckeleinwärts bewegbar ist.

16. Vorrichtung nach Anspruch 14 oder 15, **dadurch gekennzeichnet, dass** das Rundeckenwerkzeug (3) von den Einschlagmitteln (21, 22, 24) angetrieben wegbewegbar ist.

17. Vorrichtung nach einem der Ansprüche 14 bis 16, **dadurch gekennzeichnet, dass** das Rundeckenwerkzeug (3) ein Andrückelement (13) aufweist, das nach Abschluss der deckeleinwärts gerichteten Umlegebewegung (b) zumindest an einem Teil der Rundecke (9) anliegt und diesen verpresst.

18. Vorrichtung nach Anspruch 13, **dadurch gekennzeichnet, dass** Rundeckenwerkzeug (3) schwenkbar am Ausleger (17) der Einschlagmittel (21, 22, 24) aufgenommen ist, wobei es mit der Umlegebewegung der Einschlagmittel im Wesentlichen diagonal zu den benachbarten Seitenkanten der betreffenden Ecke deckeleinwärts schwenkbar ist.

19. Vorrichtung nach einem der Ansprüche 8 bis 18, **dadurch gekennzeichnet, dass** die Einschlagmittel (21, 22, 24) eine Einschlagleiste (24) umfassen, welche zunächst in einer parallel zur Deckelhauptfläche gerichteten Bewegung (c) den Seitenrand (11a) umlegt und anschließend in einer Senkrechtbewegung (d) diesen Seitenrand (11 a) und den umgelegten Eckenrand (10) auf den Deckel (7 a, b, c) fest andrückt und verpresst.

## Claims

1. A method for producing cases (6) with rounded corners (9),
• wherein a cloth material (8) is glued on at least one cover board (7a, b, c) that consists, in particular, of cardboard,
• wherein the at least one cover board (7a, b, c) is placed on the oversized cloth material (8) that is coated with glue and punched out in a star-shaped or tongue-shaped fashion in the corner regions, and
• wherein the edges (10, 11 a, b, 12) of the cloth material (8) that protrude over the lateral borders and the rounded corners of the cover board (7a, b, c) are subsequently turned over and pressed on the opposite side of the cover board (7a, b, c),
**characterized in**
• **that** the corner edge (10) that protrudes in the region of a rounded corner (9) is initially uprighted and turned over by a tool (3) that moves from the corner (9) toward the center of the cover board and subsequently pressed on the cover board (7a, b, c) by turn-in means (21, 22, 24) simultaneously with the turning-over and pressing-on of the lateral edge (11 a) of an adjacent lateral border, namely in one and the same station (1).

2. The method according to Claim 1, **characterized in that** the tool (3) for turning over the corner edge (10) is moved toward the center of the cover board essentially parallel to the respective lateral border and moved away from this lateral border toward the center of the cover board while the lateral edge (11 a) is turned over and pressed on.

3. The method according to Claim 1, **characterized in that** the corner edge (10) is turned over by a tool that is moved toward the center of the cover board essentially diagonal to the adjacent lateral borders, wherein the lateral edge (11 a) is turned over immediately thereafter and practically simultaneously.

4. The method according to one of Claims 1-3, **characterized in that** individual tabs of a corner edge (10) that is punched out several times are uprighted successively.

5. The method according to Claim 4, **characterized in that** at least a central tab (10a) is uprighted before the adjacent tabs.

6. The method according to one of Claims 1-5, **characterized in that**, after collectively pressing on the corner edge (10) and one adjacent lateral edge (11 a), the other adjacent lateral edge (12) is turned over and pressed on in a downstream station.

7. The method according to one of Claims 1-6, **characterized in that** the corner edge (10) is turned over before the turning-over of the lateral edge (11 a, b) of the border at the head/foot and pressed on the cover board (7a, b, c) together with this lateral edge.

8. A device for implementing the method according to one of Claims 1-7,
• with turn-in means (21, 22, 24) for turning over and pressing on the lateral edges (11 a, b) of first lateral borders that lie parallel to one another in a first station (1),
• with turn-in means for turning over and pressing on the lateral edges (12) of second lateral borders that lie parallel to one another and extend transverse to the first lateral borders in a second station, and
• with at least one rounded corner tool (3) for uprighting and turning over the corner edge (10) of a rounded corner (9),
• with a concavely shaped guide surface (4) that is adapted to the rounded corner (9), and
• with an uprighting edge (5a, b, c) for turning upright the corner edge (10) of a case (6) that is transported into the rounded corner tool (3) perpendicular to its major surface such that the rounded corner of the cover board moves along the guide surface (4),
**characterized in**
• **that** the at least one rounded corner tool (3) is arranged in the first station (1), and in
• **that** the rounded corner tool (3) can be moved toward the center of the cover board immediately before the turning-over and pressing-on movement of the turn-in means (24) in order to turn over the uprighted corner edge (10), and in that the rounded corner tool can be moved out of the effective range of the turn-in means in order to press on the turned-over corner edge (10) by means of the pressing movement of the turn-in means (24).

9. The device according to Claim 8, **characterized in that** the uprighting edge has sections (5a, b, c) that are offset in height and respectively assigned to one tab of the corner edge (10).

10. The device according to Claim 9, **characterized in that** a central section (5a) of the uprighting edge protrudes relative to the adjacent sections (5b, c).

11. The device according to one of Claims 8-10, **characterized in that** rounded corner tools (3) are provided for all four corners in the first station (1), wherein two rounded corner tools are respectively assigned to the turn-in means (21, 22, 24) for one of the two lateral edges to be turned in within the station (1).

12. The device according to one of Claims 8-11, **characterized in that** the rounded corner tool (3) is arranged on a boom (17) of the turn-in means (21, 22, 24).

13. The device according to one of Claims 8-12, **characterized in that** the lower end of the guide surface (4) is bordered by a turn-over edge (4a) that lies above the cover board (7a, b, c) after the case (6) is transported into the station, and **in that** the rounded corner tool (3) can be moved toward the center of the cover board parallel to the major surface of the case (6).

14. The device according to Claim 13, **characterized in that** the rounded corner tool (3) can be moved toward the center of the cover board parallel to the lateral border with the aid of driving means (19), wherein the lateral edge (11a) of said lateral border is turned over and pressed on immediately thereafter in the first station (1), and **in that** the rounded corner tool (3) can be subsequently moved out of the effective range of the turn-in means (24).

15. The device according to Claim 14, **characterized in that** the rounded corner tool (3) can be moved toward the center of the cover board with a slight turn-over stroke (b) of one to five millimeters.

16. The device according to Claim 14 or 15, **characterized in that** the rounded corner tool (3) is moved away in a driven fashion by the turn-in means (21, 22, 24).

17. The device according to one of Claims 14-16, **characterized in that** the rounded corner tool (3) comprises a pressing element (13) that adjoins and presses on at least a segment of the rounded corner (9) after the turn-over movement (b) toward the center of the cover board is completed.

18. The device according to Claim 13, **characterized in that** the rounded corner tool (3) is accommodated on the boom (17) of the turn-in means (21, 22, 24) in a pivoted fashion, wherein the rounded corner tool can be pivoted toward the center of the cover board essentially diagonal to the adjacent lateral borders of the respective corner by means of the turn-over movement of the turn-in means.

19. Device according to one of Claims 8-18, **characterized in that** the turn-in means (21, 22, 24) comprise a turn-in bar (24) that initially turns over the lateral edge (11a) by means of a movement (c) that is directed parallel to the major surface of the cover board and subsequently firmly presses this lateral edge (11a) and the turned-over corner edge (10) on the cover board (7a, b, c) and together with said cover board by means of a vertical movement (d).

## Revendications

1. Procédé de fabrication de couvertures (6) de livres avec des coins (9) arrondis,
• lors duquel on colle une matière de revêtement (8) sur au moins un couvercle (7 a, b, c), notamment en carton,
• lors duquel on applique l'au moins un couvercle (7 a, b, c) sur la matière de revêtement (8) encollée, mise à disposition en surdimension et découpée en forme d'étoile ou en forme de languette dans les zones des coins et
• on plie ensuite les bords (10, 11 a, b, 12) de la matière de revêtement (8) débordant sur les arêtes latérales et sur les coins arrondis du couvercle (7a, b, c) et on les appuie sur la face opposée du couvercle (7 a, b, c),
**caractérisé en ce que**
• dans un seul et même poste (1), le bord d'angle (10) débordant dans la zone d'un coin (9) arrondi est d'abord redressé et replié par un outil (3) se déplaçant à partir du coin (9) vers l'intérieur du couvercle et par la suite, avec le pliage et l'appui du bord latéral (11 a) d'une arête latérale voisine, est pressé par des moyens de préfaçonnage (21, 22, 24) contre le couvercle (7 a, b, c).

2. Procédé selon la revendication 1, **caractérisé en ce que** l'outil (3) pour le repliage du bord d'angle (10) débordant se déplace vers l'intérieur du couvercle, sensiblement à la parallèle de l'arête latérale concernée et lors du repliage et de l'appui du bord latéral (11 a) est déplacé en s'éloignant de ladite arête latérale vers le centre du couvercle.

3. Procédé selon la revendication 1, **caractérisé en ce que** le bord d'angle (10) est replié par un outil déplacé vers l'intérieur du couvercle, sensiblement à la diagonale des arêtes latérales voisines, le repliage du bord latéral (11 a) suivant directement et étant réalisé de manière quasiment simultanée.

4. Procédé selon l'une quelconque des revendications 1 à 3, **caractérisé en ce que** des pattes individuelles d'un bord d'angle (10) découpé à plusieurs reprises se redressent successivement.

5. Procédé selon la revendication 4, **caractérisé en ce qu'**au moins une patte (10 a) centrale est redressée par les pattes voisines.

6. Procédé selon l'une quelconque des revendications 1 à 5, **caractérisé en ce qu'**après l'appui commun du bord d'angle (10) et d'un bord latéral (11 a) voisin, l'autre bord latéral (12) voisin est replié et appuyé dans un poste monté en aval.

7. Procédé selon l'une quelconque des revendications 1 à 6, **caractérisé en ce que** le bord d'angle (10) est replié avant le repliage du bord latéral (11 a, b) du côté supérieur/inférieur et en commun avec celui-ci, il est compressé avec le couvercle (7 a, b, c).

8. Dispositif destiné à réaliser le procédé selon l'une quelconque des revendications 1 à 7,
• avec des moyens de préfaçonnage (21, 22, 24) pour replier et appuyer des bords latéraux (11 a, b) de premières arêtes latérales placées à la parallèle les unes des autres dans un premier poste (1),
• avec des moyens de préfaçonnage pour replier et appuyer les bords latéraux (12) de deuxièmes arêtes latérales, placées à la transversale des premières et à la parallèle les unes des autres dans un deuxième poste et
• avec au moins un outil (3) pour coins arrondis pour redresser et replier le bord d'angle (10) d'un coin (9) arrondi,
• avec une surface d'appui (4) de forme concave, adaptée au coin (9) arrondi et
• avec une arête à redresser (5 a, b, c) pour replier vers le haut le bord d'angle (10) d'une couverture de livre (6) transportée à la perpendiculaire de sa surface principale, avec le coin arrondi du couvercle le long de la surface d'appui (4) dans l'outil (3) pour coins arrondis,
**caractérisé en ce que**
• l'au moins un outil (3) pour coins arrondis est placé dans le premier poste (1),
• **en ce que** directement avant le mouvement de repliage et d'appui des moyens de préfaçonnage (24), l'outil (3) pour coins arrondis destiné à replier le bord d'angle (10) redressé est déplaçable vers l'intérieur du couvercle et déplaçable hors de la zone d'action des moyens de préfaçonnage, pour appuyer le bord d'angle (10) replié avec le déplacement d'appui des moyens de préfaçonnage (24).

9. Dispositif selon la revendication 8, **caractérisé en ce que** l'arête de redressement comporte des segments (5 a, b, c) décalés en hauteur, qui sont associés chacun à une patte du bord d'angle (10).

10. Dispositif selon la revendication 9, **caractérisé en ce qu'**un segment (5 a) central de l'arête de redressement déborde par-dessus les segments (5 b, c) voisins.

11. Dispositif selon l'une quelconque des revendications 8 à 10, **caractérisé en ce que** dans un premier poste (1) sont prévus des outils (3) pour coins arrondis pour tous les quatre coins, chaque fois deux étant associés aux moyens de préfaçonnage (21, 22, 24) de l'une des deux arêtes latérales devant être préfaçonnées dans le poste (1).

12. Dispositif selon l'une quelconque des revendications 8 à 11, **caractérisé en ce que** l'outil (3) pour coins arrondis est placé sur un avant-bras (17) des moyens de préfaçonnage (21, 22, 24).

13. Dispositif selon l'une quelconque des revendications 8 à 12, **caractérisé en ce que** la surface d'appui (4) est délimitée sur l'extrémité inférieure par une arête de repliage (4 a), qui après le transport vers l'intérieur de la couverture (6) de livre se trouve au-dessus du couvercle (7 a, b, c) et **en ce que** l'outil (3) pour bords ronds est déplaçable à la parallèle de la surface principale de la couverture (6) de livre, vers l'intérieur du couvercle.

14. Dispositif selon la revendication 13, **caractérisé en ce que** l'outil (3) pour coins arrondis est déplaçable par des moyens d'entraînement (19) vers l'intérieur du couvercle, à la parallèle de l'arête latérale dont le bord latéral (11 a) est replié et appuyé directement par la suite dans le premier poste (1) et **en ce que** l'outil (3) pour bords arrondis est ensuite déplaçable hors de la zone d'action des moyens de préfaçonnage (24).

15. Dispositif selon la revendication 14, **caractérisé en ce que** l'outil (3) pour bords arrondis est déplaçable vers l'intérieur du couvercle avec une faible course de repliage (b) de un à cinq millimètres.

16. Dispositif selon la revendication 14 ou la revendication 15, **caractérisé en ce que** l'outil (3) pour bords arrondis peut être éloigné des moyens de préfaçonnage (21, 22, 24) en étant entraîné.

17. Dispositif selon l'une quelconque des revendications 14 à 16, **caractérisé en ce que** l'outil (3) pour bords arrondis comporte un élément d'appui (13), qui après achèvement du mouvement de repliage (b) orienté vers l'entrée du couvercle est adjacent à au moins une partie du coin arrondi (9) et compresse celui-ci.

18. Dispositif selon la revendication 13, **caractérisé en ce que** l'outil (3) pour angles arrondis est logé en étant pivotant sur l'avant-bras (17) des moyens de préfaçonnage (21, 22, 24), alors qu'avec le mouvement de repliage des moyens de préfaçonnage, il peut pivoter vers l'entrée du couvercle, sensiblement à la diagonale des arêtes latérales voisines du coin concerné.

19. Dispositif selon l'une quelconque des revendications 8 à 18, **caractérisé en ce que** les moyens de préfaçonnage (21, 22, 24) comprennent une baguette de préfaçonnage (24) qui d'abord, dans un mouvement (c) orienté à la parallèle de la surface principale du couvercle replie le bord latéral (11 a) et ensuite, dans un mouvement (d) vertical, appuie fermement et compresse ledit bord latéral (11 a) et le bord d'angle (10) replié sur le couvercle (7 a, b, c).
